# FASCICULE DE BREVET EUROPEEN

(11) **EP 0 340 124 B1**
(45) Date de publication et mention de la délivrance du brevet: **15.04.1992**
(21) Numéro de dépôt: 89420142.5
(22) Date de dépôt: 20.04.1989
(51) Int. Cl.: B65H 35/00

(54) **Appareil destiné à distribuer automatiquement des matériaux d'essuyage pliés en accordéon à partir de bandes enroulées à plat**
Vorrichtung zur Abgabe von harmonikaartig gefalteten Wischtüchern von flach gewickelten Bahnen
Device for distributing zig-zag-folded sanitary materials from flat wound webs

(30) Priorité: 26.04.1988 FR 8805939; 06.06.1988 FR 8807823
(43) Date de publication de la demande: 02.11.1989
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François

(56) Documents cités:
- GB-A- 2 084 626
- US-A- 2 873 965

## Description

L'invention concerne un appareil destiné à distribuer automatiquement des matériaux d'essuyage pliés en accordéon à partir de bandes enroulées à plat.

L'objet de l'invention se rattache au secteur technique des dispositifs de distribution de matériaux d'essuyage du type papier, ouate, non tissé et autres.

On connaît de nombreux appareils et dispositifs conçus pour distribuer automatiquement ou non des longueurs de matériaux d'essuyage dans les sanitaires publics ou privés.

Ces moyens utilisent des matériaux divers : papier, ouate, non tissé, qui sont dotés d'un certain pouvoir d'absorbtion. Pour des raisons essentiellement économiques, les matériaux employés sont de plus en plus fins et donc plus fragiles.

Lorsqu'on veut mettre à la disposition de l'utilisateur un appareil permettant une distribution automatique de longueurs déterminées de ces types de matériaux par simple traction sur une partie débordante de l'appareil, on comprend que compte-tenu des résistances à la traction, aussi faibles soient-elles, et du fait que l'utilisateur a les mains mouillées, il peut arriver avec des matériaux très fragiles, de déchirer la bande tirée avant la fin de la distribution.

Pour supprimer tout risque de ce genre, le déposant propose un appareil assurant automatiquement la distribution fiable de longueurs de matériaux d'essuyage les plus fins.

Pour cela et selon une première caractéristique, l'appareil destiné à distribuer automatiquement des matériaux d'essuyage à partir de bandes enroulées à plat comprenant un support recevant le matériau d'essuyage présenté à plat et enroulé sur une bobine, et un organe de renvoi et de conformation à plat de la bande déroulée à partir de ladite bobine à l'intérieur de l'appareil, est caractérisé en ce qu'il comprend des moyens assurant le pliage en accordéon de la bande déroulée et des moyens de guidage et d'entraînement de ladite bande pliée en accordéon vers la sortie de l'appareil lorsqu'on tire manuellement sur l'extrémité débordante.

Selon une autre caractéristique, l'appareil est équipé de moyens de coupe de la bande pliée en accordéon et tirée combinés ou non avec les moyens de guidage et d'entraînement de ladite bande et agissant automatiquement ou non lorsqu'on a tiré une longueur déterminée de bande.

Une autre caractéristique se trouve dans le fait que les moyens assurant le pliage en accordéon de la bande déroulée à partir du support de bobine sont constitués par une pluralité de saillies allongées et disposées à intervalles réguliers d'une part sur une partie fixe de l'appareil, et d'autre part, sur une partie mobile de l'appareil ; lesdites saillies étant orientées pour s'étendre sur la plus grande partie de la largeur de la bande de matériau à leur extrémité supérieure et pour converger vers les moyens de guidage et d'entraînement de ladite bande à leur extrémité inférieure ; les saillies de la partie mobile se plaçant dans les intervalles des saillies de la partie fixe lorsque ladite partie mobile est appliquée contre la partie fixe, la bande déroulée de la bobine passant entre les deux séries de saillies.

Selon une autre caractéristique, les moyens de guidage et d'entraînement de la bande pliée en acordéon sont constitués par au moins deux roues dentées disposées à rotation libre en dessous des moyens de pliage et engrenant ensemble en laissant le passage , entre" elles à ladite bande pliée ; lesdites roues étant entraînées en rotation par traction sur l'extrémité de la bande pliée débordant sous l'appareil.

Pour amener la bande déroulée à plat de la bobine dans de bonnes conditions entre les moyens de pliage en accordéon, il est prévu de préférence sur la partie mobile, en amont desdits moyens de pliage, un organe de renvoi et de conformation s'étendant dans la plus grande partie de la largeur de la bande et disposé en arc de cercle pour préorienter la bande vers le point de convergence.

Pour éviter tout risque de déchirement de la bande déroulée sous l'effet de traction manuelle sur l'extrémité débordante, l'organe de renvoi et de conformation est établi avec une capacité de déformation élastique par lui-même ou par son montage sur l'appareil.

Pour charger l'appareil avec une bobine neuve et assurer le débordement sous l'appareil d'une bande pliée prête à être tirée, l'une des roues dentées est entraînée en rotation par un dispositif annexe, de préférence accessible depuis l'extérieur de l'appareil.

La longueur de bande pliée et distribuée par l'appareil avec les moyens de guidage et d'entraînement étant sensiblement égale à la circonférence des roues dentées lorsque les moyens de coupe sont combinés avec lesdites roues, il est apparu intéressant de prévoir la possibilité de faire varier cette longueur selon l'utilisation désirée.

Pour cela, l'ensemble moyens de guidage et moyens de coupe est conçu sous la forme de jeux de cassettes interchangeables avec des roues dentées de différents diamètres. Ces cassettes interchangeables contiennent tous les éléments nécessaires au guidage, à l'entrainement et à la coupe des bandes pliées, c'est-à-dire les deux trains de roues dentées, les mâchoires d'appui et de contre-appui avec l'organe de coupe et leurs organes de liaison aux roues dentées, le dispositif de chargement manuel de l'appareil et les organes d'arrêt et anti-retour des roues dentées, lesdites cassettes étant engagées à coulissement guidé sur le support de fixation de l'appareil et verrouillées en position par tous moyens manoeuvrables.

Selon une autre caractéristique les roues à denture complète à l'arrière ont des modules inférieurs à ceux des roues à denture interrompue à l'avant pour le positionnement des mâchoires d'appui et de contre-appui, afin que les roues dentées arrière engrènent entre elles sans jeu, tandis que les roues dentées avant engrènent avec un jeu régulier autorisant le passage de la bande pliée.

D'autres caractéristiques se trouvent dans le fait que la lame de coupe dentelée est montée fixement à l'intérieur de la mâchoire d'appui articulée élastiquement sur sa roue dentée et que le mâchoire de contre-appui également articulée élastiquement sur sa roue dentée, à la partie inférieure interne présente une saillie destinée à pousser la bande pliée à l'intérieur de la mâchoire d'appui, et à la partie supérieure interne une séparation médiane maintenant la bande entre les deux dents de la lame de coupe.

Ces caractéristiques et d'autres encore ressortiront de la description qui suit.

Pour fixer l'objet de l'invention sans toutefois le limiter, dans les dessins annexés :
- la figure 1 est une vue de face illustrant l'appareil selon l'invention avec capot enlevé et en position ouvert,
- la figure 2 est une vue en coupe considérée suivant la ligne 2-2 de la figure 1 représentant l'appareil en position fermée,
- la figure 3 est une vue arrière avec coupe partielle illustrant l'appareil en position fermée,
- la figure 4 est une vue de détail à plus grande échelle et en coupe montrant le montage de la lame de coupe et son action selon une première forme de réalisation,
- la figure 5 est une vue semblable à la figure 4, montrant le montage de la lame de coupe et son action selon une autre forme de réalisation,
- la figure 6 est une vue en perspective à caractère très schématique illustrant une autre forme de réalisation de l'appareil,
- la figure 7 est une vue de détail en coupe montrant le montage du rouleau de matériau sur son support,
- la figure 8 est une vue en perspective illustrant le pliage de la bande de matériau obtenu avec l'appareil.
- La figure 9 est une vue en perspective illustrant séparément une cassette porte-mécanismes et le support de fixation de l'appareil.
- La figure 10 est une vue de côté illustrant schématiquement l'appareil selon l'invention fixé sur une surface horizontale.
- La figure 11 est une vue de face de l'appareil représenté avec l'élément porte-bobine et conformateur abaissé.
- Les figures 12, 13, 14 sont des vues avant illustrant la cassette interchangeable respectivement dans les positions de repos, au début de la coupe de la bande, et avant blocage anti-retour.
- La figure 15 est une vue en coupe considérée suivant la ligne 15-15 de la figure 14.
- La figure 16 est une vue en coupe partielle considérée suivant la ligne 16-16 de la figure 15.

Afin de rendre plus concret l'objet de l'invention, on le décrit maintenant sous des formes non limitatives de réalisation illustrées aux figures des dessins.

L'appareil illustré comprend essentiellement une partie fixe (1) agencée pour être suspendue à un support vertical, une partie mobile (2) articulée en (3) à l'extrémité inférieure de la partie (1) et un capot de fermeture (non représenté) recouvrant les deux parties. la partie fixe (1) est formée d'une plaque de fond (1a) inclinée dans sa hauteur et de deux ailes triangulaires (1b) d'appui contre le support vertical délimitant un espace arrière destiné à loger des mécanismes.

Dans sa surface supérieure, la plaque (1a) présente une pluralité (cinq par exemple) de saillies (1c) allongées et disposées à intervalles réguliers selon une forme en éventail, c'est-à-dire une saillie centrale vertical (1c1) et de part et d'autre, des saillies inclinées (1c2) s'tendant de l'extérieur vers le centre, pour converger ensemble vers des moyens de guidage et d'entraînement de la bande matériau, qui sont constitués soit de deux roues dentées, soit de deux trains de roues dentées (4)-(5) et (6)-(7) montés à rotation libre de part et d'autre de la plaque de fond (1a) et engrenant ensemble, tout en laissant le passage à la bande de matériau pliée.

A la partie inférieure, la plaque (1a) est prolongée perpendiculairement vers l'avant par une paroi (1d) qui est interrompue en son milieu pour le passage de la bande de matériau pliée : l'ouverture (1e) ainsi réalisée étant profilée avec de larges arrondis d'entrée (1e1) pour faciliter l'engagement de ladite bande.

La partie mobile (2) est constituée d'une paroi décalée (2a) et de deux ailes profilées (2b) dont la partie inférieure reçoit l'articulation (3) avec la partie fixe (1).

Dans la partie médiane, les ailes sont prolongées par un support (S) ou par des bras à positionnement élastique équipés de moyens de centrage à rotation libre du rouleau (R) de matériau à distribuer.

La paroi (2a) présente près de son extrémité opposée à l'articulation (3), une pluralité (quatre par exemple) de saillies (2c) de même nature que les saillies (1c) et positionnées de telle sorte que lorsque la partie mobile (2) est appliquée contre la partie fixe (en butée sur la plaque (1a) par des appuis (2b1) des ailes), les saillies (2c) sont disposées dans les intervalles des saillies (1c), comme on le voit aux figures 2 et 3.

A noter encore que les saillies (1c) et (2c) sont convexes dans leur longueur et leur tranche en contact avec la bande matériau engagée entre elles est arrondie pour faciliter l'introduction, le glissement et le pliage de ladite bande.

A l'extrémité opposée à l'articulation (3), la plaque (2a) présente un organe (C) cintré de renvoi et de conformation de la bande déroulée avant son passage entre les saillies de pliage.

Cet organe peut être un simple bourrelet formé dans la plaque (2a), ou bien comme illustré aux figures 1 et 3, un organe rapporté et constitué soit par un tube cintré (8) soit par une série de galets (9) qui sont montés à rotation libre sur une barre courbe (10) dont les extrémités sont solidaires directement ou de manière rapportée de la plaque (2a).

Pour éviter tout risque de déchirement de la bande déroulée sous l'effet de la traction manuelle sur la partie pliée débordante, on prévoit de préférence, un organe de renvoi et de conformation possédant une certaine capacité de déformation élastique. Pour cela, le bourrelet, le tube ou les galets peuvent être réalisés en matériau souple (figure 3) ou bien la barre (10) de montage du tube ou des galets peut être reliée de manière élastique à la plaque (2a) par exemple par des leviers pivotants (11) à ressort de rappel (12) coopérant avec les ailes (figure 1).

Au chargement de l'appareil, la bande de matériau est déroulée de la bobine montée sur son support, puis positionnée sur l'organe de renvoi et de conformation et engagée entre la partie mobile dégagée de la partie fixe jusqu'à ce que son extrémité libre déborde à la partie inférieure de l'appareil.

On applique ensuite la partie mobile contre la partie fixe en amorçant ainsi le pliage de la bande par les saillies (1c) et (2c). Lorsqu'on tire manuellement sur l'extrémité débordante, la bande pliée passe automatiquement entre les roues dentées de guidage et de finition des plis qui sont alors entraînées en rotation jusqu'à un point de butée déterminé. La bande ainsi tirée peut ensuite être détachée à l'aide d'un organe de coupe associé à l'appareil et agissant soit par une action manuelle indépendante, soit par la même action de traction orientée en fin de course par rapport à l'ouverture de passage de la bande, de manière à ce que l'extrémité restant dans l'appareil déborde pour être accessible en vue d'une nouvelle distribution. Dans ce cas (non représenté), les moyens de guidage et d'entraînement sont constitués seulement de deux roues dentées engrenant ensemble.

Cependent, d'une manière plus particulièrement visée, on a voulu automatiser complètement la distribution de bandes pliées, c'est-à-dire permettre à l'utilisateur d'obtenir à chaque traction manuelle sur l'extrémité débordante, une longueur déterminée de bande. Pour cela, on a combiné l'organe de coupe avec les moyens de guidage et d'entraînement qui sont alors constitués des deux trains de roues dentées (4)-(5) et (6)-(7) décrits plus haut.

A cet effet, les roues dentées (4)-(6) situées à l'avant de la plaque (1a) présentent des dégagements (4a)-(6a) interrompant la denture. Un support équerré (13) est monté pivotant en (14) par sa partie médiane sur la roue (4) et une de ses extrémités située dans le dégagement (4a) reçoit à oscillation, en (15), une mâchoire de contre-appui (16) en forme de U.

Un autre support équerré (17) est fixé sur la roue dentée (6) avec une extrémité située dans la dégagement (6a) et sur laquelle s'articule en (18) une mâchoire d'appui (19) en forme de U. Le support (13) est rappelé élastiquement par un ressort (20) dans la position où l'axe d'oscillation (15) est le plus écarté de l'axe de la roue dentée (4) et la mâchoire (16) est également associée à un ressort (21) de rappel.

Dans la mâchoire (19) et selon une forme de réalisation, est montée à articulation libre (soit sur l'axe (18), soit sur un axe différent situé plus haut) une lame de coupe dentelée (22) à une ou plusieurs dents dont l'extrémité arrière est logée dans le dégagement (6a) et conformée pour que lors de l'entraînement en rotation des roues dentées amenant les mâchoires (16-19) en contact contre les plis extrêmes de la bande pliée (figure 1), ladite extrémité arrière de la lame s'appuie contre un côté du dégagement (6a) ou un galet, en provoquant ainsi le basculement de la lame à l'encontre d'un ressort de rappel vers la bande pliée afin de pénétrer au fur et à mesure de la rotation des roues dentées, dans la bande pliée, et ainsi la détacher sous l'effet du coincement de la bande par les roues dentées et de la tension exercée par la traction (figure 4).

Selon une autre forme de réalisation illustrée à la figure 5, la lame de coupe dentelée (22) est solidaire directement ou de manière rapportée de la roue dentée (6) qui présente à cet effet une saillie (6b) au milieu du dégagement (6a). Ladite saillie (6b) reçoit alors l'axe (18) d'oscillation de la mâchoire (19) qui peut pivoter dans ledit dégagement à l'encontre d'un ressort de rappel (23), lorsqu'elle entre en contact avec la mâchoire opposée (16) en dégageant ainsi la lame de coupe qui peut alors pénétrer dans la bande pliée pendant la rotation des roues dentées.

Afin de ne pas marquer les plis de la bande et pour faciliter son passage, les dents des roues dentées (4) et (6) présentent de larges arrondis aussi bien dans leur profil que dans la largeur. De cette façon, lorsque la bande pliée et tirée est détachée, elle se déplie en partie tout naturellement et l'utilisateur peut ainsi disposer d'une surface importante d'essuyage.

A noter également que les axes (14) et (18) de pivotement des mâchoires sont décalés vers la bas par rapport au centre desdites mâchoires afin d'assurer la superposition exacte des parties d'appui des mâchoires ainsi que le serrage ferme de la bande pliée pendant toute la durée de la coupe avec rotation correspondante des roues dentées.

Comme on le voit encore à la figure 3, les roues dentées complètes (5) et (7) sont soumises à l'action d'un ressort (24) attaché de manière excentrée et destiné à emmagasiner l'énergie nécessaire à la coupe et au lancement des roues dentées après la coupe de la bande tirée en vue de repositionner en débordement de l'appareil l'extrémité de la bande suivante.

D'autre part, afin d'éviter tout retour en arrière des roues dentées, l'une des roues dentées (5) ou (7) coopère avec un cliquet (25) articulé élastiquement sur la plaque (1a).

Pour assurer en toutes circonstances le débordement de l'extrémité d'une bande pliée, on prévoit également l'entraînement en rotation depuis l'extérieur de l'appareil, de l'une des roues dentées. A cet effet, on peut par exemple fixer à pivotement élastique sur la plaque (1a) un levier (26) dont l'extrémité libre reçoit à oscillation un organe (27) agencé avec une extrémité profilée (27a) destinée à s'engager entre deux dents sous l'action manuelle exercée à son autre extrémité (27b) accessible sous l'appareil.

La bande pliée qui est tirée à chaque traction ma nuelle, a une longueur correspondant à la circonférence des roues dentées, cela dans le cas où les organes de coupe sont combinés avec la rotation desdites roues. Pour distribuer des longueurs différentes de bandes, on prévoit d'établir l'ensemble roues dentées, mâchoires, lame de coupe sous la forme de jeux de cassettes interchangeables avec des roues dentées de différents diamètres.

A cet effet, l'appareil est constitué essentiellement en quatre parties distinctes, à savoir : un support (A) de fixation par rapport à une surface quelconque, un élément (B) porte-bobine, un capot de fermeture (D), et un cassette interchangeable (E) portant tous les mécanismes nécessaires à l'entrainement et à la coupe des bandes précédemment pliées en accordéon par des moyens conformateurs établis sur le support (A) et sur le porte-bobine (B).

La support (A) comprend une plaque de fond (40) pour la fixation de l'appareil et deux ailes triangulaires (41-42). Dans la partie supérieure de la plaque de fond sont réparties des saillies de pliage (43) de la bande qui sont destinées à s'insérer dans les intervalles entre des saillies de pliage complémentaires (44) disposées sur l'élément (B) porte-bobine, immédiatement en dessous d'un organe (45) de renvoi et de conformation de la bande déroulée de la bobine en direction des moyens de guidage et d'entrainement contenus dans la cassette (E). L'organe (45) est doté d'une certaine capacité de déformation élastique afin d'éviter tout risque de rupture de la bande sous l'effort de traction. Pour cela, l'organe (45) est monté sur un volet (46) portant les saillies (44) et articulé en (47) au support de bobine (48), avec possibilité de débattement angulaire limité dans le sens de traction (figure 11).

Dans sa partie médiane, le support de bobine (48) présente des moyens (49) de centrage et de positionnement à rotation libre de la bobine de matériau d'essuyage, avec un réglage ou une interchangeabilité possible pour monter des bobines de différentes largeurs. En outre, un couronne annulaire (50) fi xée de manière démontable sur l'un des moyens (49) est équipée de languettes flexibles (51) en appui et en pression contre les bras (48a) du support afin de freiner le déroulement de la bobine neuve jusqu'à environ la moitié de son déroulement en évitant ainsi la formation de boucles par réaction dûe à la traction sur la bande accessible.

la cassette interchangeable (E) est constituée d'un boîtier parallélipipédique (52) comprenant une face arrière (52a), deux côtés latéraux (52b), une face avant (52c) avec ouverture centrale (52c1) pour le passage de la bande au chargement, et un fond (52d), la face supérieure opposée au fond étant ouverte. Les côtés latéraux présentent de préférence de manière décalée dans la largeur une rainure (52e) débouchante à la partie supérieure avec une ouverture (52f) à proximité de ladite partie supérieure. Des glissières (53) sont fixées par leur partie inférieure et médiane sur la face interne des ailes (41-42) du support (A) afin d'engager à coulissement guidé la cassette par ses rainures (52e), jusqu'à ce que les ouvertures (52f) butent contre des saillies profilées (53a) formées près de l'extrémité supérieure des glissières. Des fenêtres (41a-42a) réalisées sur les ailes au niveau de la partie supérieure des glissières, permettent alors sous la poussée de la cassette, l'effacement des glissières à cet endroit et l'engagement des saillies (53a) dans des ouvertures (52f) en verrouillant ainsi la cassette par retour élastique des glissières (figure 9).

A l'extrémité supérieure, les glissières présentent des formes massives (53b) permettant de déverrouiller la cassette manuellement par écartement élastique. Afin d'éviter tout risque de chute de la cassette déverrouillée et pour faciliter les manipulations, il est prévu un dispositif permettant la libération de la cassette d'une seule main, tandis que l'autre peut retenir la cassette libérée. Par exemple et comme illustré à la figure 3, les glissières (53) sont prolongées au-delà des saillies (53a) jusqu'à proximité de la partie supérieure des ailes (41-42) du support. La plaque de fond (40) présente trans versalement des guides parallèles (40a) dans lesquels sont engagés par clipsage des barrettes (54) pouvant coulisser librement dans les guides. Entre lesdites barettes est monté à rotation libre sur la plaque de fond un levier excentrique (55) permettant par un déplacement angulaire inférieur à 90°, l'écartement simultané des glissières qui peuvent se loger dans les fenêtres (41a-42a) rallongées à cet effet, et ainsi assurer le déverrouillage de la cassette au niveau des saillies (53a) et des ouvertures (52f).

Entre les faces avant (52c) et arrière (52a) de la cassette, sont montés à rotation libre deux trains de roues dentées coaxiales destinées au guidage et à l'entrainement de la bande pliée en amont, et passant entre les deux trains. Cependant, afin d'améliorer les conditions de fonctionnement les deux couples de roues dentées sont établis avec des modules différents. A l'arrière, les roues dentées de guidage (56-57) à denture complète ont un module inférieur à celui des roues dentées d'entrainement (58-59). De cette manière, les roues dentées de guidage engrènent entre elles sans jeu, tandis que les roues dentées d'entrainement engrènent entre elles avec un jeu régulier permettant le passage sans coincement de la bande pliée et maintenant correctement face à face et sans glissement les mâchoires d'appui (60) et de contre-appui (61) qui sont montées respectivement à articulation élastique sur un support fixe (62) et un support mobile (63) reliés aux roues dentées (58-59) au niveau de dégagements (58a-59a).

D'autre part, les roues dentées d'entrainement (58-59) présentent du côté extérieur (figure (15) une bordure (58a-59a) arrondie facilitant l'engagement de la bande au chargement de l'appareil, tandis que l'intérieur des dents est strié.

Selon une autre caractéristique, l'entrainement de la bande pliée est amélioré par des aménagements particuliers des mâchoires, à savoir : des micro-aspérités réalisées sur les faces en regard d'au moins une mâchoire, une saillie (61a) formée à la partie inférieure interne de la mâchoire de contre-appui (61) qui permet de pousser la bande à l'intérieur de la mâchoire d'appui et une séparation médiane (61b) formée à la partie supérieure interne pour maintenir la bande entre les deux dents de la lame de coupe (64) montée fixe la mâchoire (60). On voit encore entre les roues dentées de guidage (56-57) en haut et en bas, des zones triangulaires en relief (52a1) établies sur la face arrière de la cassette pour éviter l'engagement de la bande dans les roues dentées de guidage et la guider en direction de la sortie (F).

Lorsqu'on a tiré sur la bande débordante et effectué la coupe entre deux mâchoires (figure 14), les deux trains de roues dentées qui sont lancés par un ressort (65) attaché d'une manière excentrée (figure 9) sur l'axe de la roue dentée (59) continuent leur rotation pour permettre la sortie d'une nouvelle bande prête à être tirée. En fin de course, un doigt (61c) de la mâchoire (61) fait pivoter la branche vertical (66a) d'un levier (66) articulé sur la face avant (52c) de la cassette, et l'autre branche perpendiculaire (66b) du levier s'engage entre les roues dentées (57) et (59) pour buter contre une saillie (67) lorsque le doigt (61c) échappe de la branche (66a), et arrêter ainsi le train de roues dentées. Le levier (66) rappelé par ressort revient dans sa position initiale et la saillie (61a) de la mâchoire (61) vient s'appuyer contre un cliquet anti-retour (68).

La sortie (F) de la bande pliée est délimitée par un entonnoir formé d'un triangle (52c1) de deux parois inclinées (69), de deux rouleaux fous latéraux (70) portés par les faces (52a et 52c) et d'un troisième rouleau fou frontal (71) porté par le porte bobine (B).

Enfin, un dispositif annexe de levier à cliquet (72) permet d'agir sur l'une des roues dentées de guidage pour faire déborder la bande de matériau lors du chargement de l'appareil.

D'autre part, les rouleaux de matériaux d'essuyage peuvent avoir des largeurs différentes. Pour que l'appareil accepte plusieurs formats, on prévoit des organes de centrage de la bobine soit réglables en écartement (par vissage ou dévissage notamment), soit interchangeables comme ceux illustrés à la figure 7 où lesdits organes (28) et (29) peuvent être soit mis l'un derrière l'autre avec un flasque intercallaire (30) soit dissociés en obtenant ainsi trois écartements distincts et plus, du fait de l'élasticité de construction des bras (2c).

Compte-tenu de certains impératifs d'encombrement, il peut être nécessaire de prévoir une autre disposition des différents éléments de l'appareil. On a illustré schématiquement à la figure 6, une autre forme de réalisation de l'appareil.

Dans ce cas, la partie fixe (31) de liaison avec un support vertical est composée d'une plaque de fond (31a) et d'une plaque latérale perpendiculaire (31b). La plaque de fond reçoit perpendiculairement la bobine de matériau par un mandrin (32), tandis que la plaque latérale porte du côté intérieur et à sa partie supérieure l'organe (33) de renvoi et de conformation de la bande, du côté extérieur une partie des saillies de pliage (34) et les moyens (35) de guidage et d'entraînement de la bande pliée, avec éventuellement les organes de coupe. A son extrémité inférieure, la plaque latérale reçoit à articulation une plaque (36) portant la partie complémentaire (37) des saillies de pliage et permettant le passage de la bande pliée en vue de son tirage manuel.

Enfin, un capot de fermeture (38), équipé d'un organe (39) de maintien de la bobine, assure la retenue de la plaque (36) contre la plaque latérale (31b).

Les avantages ressortent bien de la description. On souligne notamment la possibilité de distribuer tous les types de matériaux d'essuyage même les plus fragiles grâce au pliage en accordéon qui multiplie de manière très importante la résistance à la traction et évite ainsi des déchirures intempestives lorsque l'utilisateur a les mains mouillées.

On peut encore citer la possibilité d'utiliser des matériaux de différentes largeurs du fait du réglage d'écartement du support de bobine, les longueurs variables de bandes pliées par la réalisation des moyens de distribution sous forme de cassettes interchangeables, le dépliage naturel des bandes tirées permettant une utilisation efficace, l'automatisation complète de l'appareil et sa simplicité de fabrication et d'emploi ; les cassettes interchangeables contenant tous les mécanismes, ce qui permet de distribuer aisément des longueurs variables de matériaux suivant le diamètre des roues dentées choisies, et un dépannage rapide par remplacement des cassettes, ainsi que la possibilité de fixer et de faire fonctionner l'appareil dans n'importe quelle position, c'est-à-dire en tirant sur la bande soit verticalement de haut en bas, ou de bas en haut, soit horizontalement, soit de manière inclinée.

## Revendications

1. Appareil destiné à distribuer automatiquement des matériaux d'essuyage à partir de bandes enroulées à plat, comprenant un support (S) recevant le matériau d'essuyage présenté à plat et enroulé sur une bobine, et un organe (C) de renvoi et de conformation à plat de la bande déroulée à partir de ladite bobine à l'intérieur de l'appareil, caractérisé en ce qu'il comprend des moyens (1c) (2c) assurant le pliage en accordéon de la bande déroulée et des moyens (4) à (7) de guidage et d'entrainement de ladite bande pliée en accordéon vers la sortie de l'appareil lorsqu'on tire manuellement sur l'extrémité débordante.

2. Appareil selon la revendication 1, caractérisé en ce qu'il est équipé de moyens (16) (19) (22) de coupe de la bande pliée en accordéon et tirée combinés ou non avec les moyens de guidage et d'entraînement de ladite bande et agissant automatiquement ou non lorsqu'on a tiré une longueur déterminée de bande.

3. Appareil selon la revendication 1, caractérisé en ce que les moyens assurant le pliage en accordéon de la bande déroulée à partir du support de bobine sont constitués par une pluralité de saillies (1c) (2c) allongées et disposées à intervalles réguliers d'une part, sur une partie fixe (1) de l'appareil, et d'autre part, sur une partie mobile (2) de l'appareil ; lesdites saillies étant orientées pour s'étendre sur la plus grande partie de la largeur de la bande de matériau à leur extrémité supérieure et pour converger vers les moyens de guidage et d'entraînement de ladite bande à leur extrémité inférieure ; les saillies de la partie mobile se plaçant dans les intervalles des saillies de la partie fixe lorsque ladite partie mobile est appliquée contre la partie fixe, la bande déroulée de la bobine passant entre les deux séries de saillies.

4. Appareil selon la revendication 1, caractérisé en ce que les moyens de guidage et d'entraînement de la bande pliée en accordéon sont constitués par au moins deux roues dentées (5) (6) disposées à rotation libre en dessous des moyens de pliage et engrenant ensemble en laissant le passage entre elles à ladite bande pliée ; lesdites roues étant entraînées en rotation par traction sur l'extrémité de la bande pliée débordant sous l'appareil.

5. Appareil selon la revendication 1, caractérisé en ce que pour amener la bande déroulée à plat de la bobine dans de bonnes conditions entre les moyens de pliage en accordéon, l'organe (C) de renvoi et de conformation est agencé directement ou de manière rapportée de préférence sur la partie mobile, en amont desdits moyens de pliage, s'étend dans la plus grande partie de la largeur de la bande et est disposé en art de cercle pour préorienter la bande vers le point de convergence des plis.

6. Appareil selon la revendication 5, caractérisé en ce que pour éviter tout risque de déchirement de la bande déroulée sous l'effet de traction manuelle sur l'extrémité débordante, l'organe (C) est établi avec une capacité de déformation élastique par lui-même ou par son montage sur l'appareil.

7. Appareil selon la revendication 2, caractérisé en ce que les moyens assurant le pliage en accordéon de la bande déroulée à partir du support de bobine sont constitués par une pluralité de saillies (1c) (2c) allongées et disposées à intervalles réguliers d'une part, sur une partie fixe (1) de l'appareil, et d'autre part, sur une partie mobile (2) de l'appareil ; lesdits saillies étant orientées pour s'étendre sur le plus grande partie de la largeur de la bande de matériau à leur extrémité supérieure et pour converger vers les moyens de guidage et d'entraînement de ladite bande à leur extrémité inférieure ; les saillies de la partie mobile se plaçant dans les intervalles des saillies de la partie fixe lorsque ladite partie mobile est appliquée contre la partie fixe, la bande déroulée de la bobine passant entre les deux séries de saillies.

8. Appareil selon la revendication 2, caractérisé en ce que les moyens de guidage et d'entraînement de la bande pliée en accordéon sont constitués par au moins deux roues dentées (5) (6) disposées à rotation libre en dessous des moyens de pliage et engrenant ensemble en laissant le passage entre elles à ladite bande pliée ; lesdites roues étant entraînées en rotation par traction sur l'extrémité de la bande pliée débordant sous l'appareil.

9. Appareil selon la revendication 2, caractérisé en ce que pour amener la bande déroulée à plat de la bobine dans de bonnes conditions entre les moyens de pliage en accordéon, l'organe (C) de renvoi et de conformation est agencé directement ou de manière rapportée de préférence sur la partie mobile, en amont desdits moyens de pliage, s'étend dans la plus grande partie de la largeur de la bande et est disposé en arc de cercle pour préorienter la bande vers le point de convergence des plis.

10. Appareil selon la revendication 9, caractérisé en ce que pour éviter tout risque de déchirement de la bande déroulée sous l'effet de traction manuelle sur l'extrémité débordante, l'organe (C) est établi avec une capacité de déformation élastique par lui-même ou par son montage sur l'appareil.

11. Appareil selon les revendications 1 et 2 ensemble, caractérisé en ce que les moyens de coupe de la bande pliée en accordéon sont constitués par un ensemble comprenant deux mâchoires d'appui (19) et de contre appui (16) sur les deux plis extrêmes de la bande de matériau pliée en accordéon ; lesdites mâchoires étant montées à pivotement avec rappel élastique sur des supports (13) (17) solidaires des moyens de guidage et d'entraîne ment ; le support (17) associé à la mâchoire d'appui (19) étant à position fixe sur sa roue dentée, tandis que le support (13) associé à la mâchoire de contre-appui (16) est articulé élastiquement sur sa roue dentée; une lame de coupe dentelée (22) étant montée à articulation libre sur la mâchoire d'appui et en relation avec la roue dentée pour pénétrer dans la bande pliée passant entre les roues dentées, lorsque les deux mâchoires sont en face l'une de l'autre, et assurer ainsi le détachement de la bande tirée.

12. Appareil selon les revendications 1 et 2 ensemble, caractérisé en ce que les moyens de coupe de la bande pliée en accordéon sont constitués par un ensemble comprenant deux mâchoires d'appui (19) et de contre-appui (16) sur les deux plis extrêmes de la bande de matériau pliée en accordéon ; la mâchoire d'appui (19) est articulée directement sur une roue dentée (6), tandis que la mâchoire de contre-appui (16) est articulée sur un support (17) lui-même articulé sur l'autre roue dentée (4) : une lame de coupe dentelée (22) est fixée sur la saillie centrale (6b) d'une partie dégagée (6b) de la roue dentée (6) dans une position telle quelle soit escamotée dans la mâchoire d'appui en dehors de la zone de coupe et en avant de ladite mâchoire lorsque cette dernière pivote pendant sa coopération avec l'autre mâchoire dans la zone de coupe.

13. Appareil selon les revendication 2, 11 et 12 ensemble, caractérisé en ce que les moyens de guidage et d'entraînement de la bande pliée en accordéon sont composés de deux trains de roues dentées montés de part d'autre d'une paroi de l'appareil ; le premier train, constitué des roues dentées (4) (6) portant les moyens de coupe, présente des échancrures (4a) (6a) pour autoriser le logement et les débattements angulaires des mâchoires (16) (19), de la lame (22) et des supports de mâchoires (13)-(17), en interrompant ainsi l'engrènement, le deuxième train étant formé de roues dentées (5) (7) à denture complète recevant chacune de manière excentrée un organe d'attache pour un ressort de liaison (24) assurant l'emmagasinage de l'énergie nécessaire à la coupe et au lancement des roues dentées après la coupe de la bande tirée pour permettre le positionnement en débordement de la bande suivante.

14. Appareil selon la revendication 4, caractérisé en ce que les dents des roues dentées (4) (6) présentent de larges arrondis aussi bien dans leur profil que dans la largeur.

15. Appareil selon les revendications 11 et 12 ensemble, caractérisé en ce que les axes (15) (18) de pivotement des mâchoires (16) (19) sur leur support (13) (17) sont décalés vers les bas pour assurer leur superposition correcte et le serrage ferme de la bande pliée pendant toute la durée de la coupe avec rotation correspondante des roues dentées.

16. Appareil selon la revendication 1 et l'une quelconque des revendications 4 et 13, caractérisé en ce que pour charger l'appareil avec une bobine neuve et assurer le débordement sous l'appareil d'une bande pliée prête à être tirée, l'une des roues dentées est entraînée en rotation par un dispositif annexe (26)-(27) accessible de préférence depuis l'extérieur de l'appareil.

17. Appareil selon les revendications 1, 11 et 12 ensemble, caractérisé en ce que pour distribuer des longueurs variables de bandes pliées, l'ensemble moyens de guidage et moyens de coupe est établi sous la forme de jeux de cassettes interchangeables avec des roues dentées de différents diamètres.

18. Appareil selon la revendication 17, caractérisé en ce que la cassette interchangeable (E) est engagée à coulissement guidé sur un support (A) et verrouillée en position par tous moyens aisément manoeuvrables.

19. Appareil selon la revendication 18, caractérisé en ce que la cassette (E) formée d'une enceinte parallélipipédique (52) est engagée à coulissement guidé sur le support (A) par des rainures latérales (52c) équipant ses côtés (52b) et coopérant avec des glissières (53) fixées partiellement sur les ailes (41-42) du support (A) ; le verrouillage s'opérant en fin de course après effacement élastique de saillies profilées (53a) des glissières par coopération desdites saillies avec des ouvertures (52f) des rainures (52e) ; le déverrouillage de la cassette s'opérant par action manuelle d'écartement sur les extrémité (53b) des glissières et engagement desdites extrémités dans des fenêtres (41a-42a) des ailes du support (A).

20. Appareil selon la revendication 19, caractérisé en ce que le déverrouillage de la cassette par écartement élastique des extrémités (53a) des glissières est obtenu simultanément et d'une seule main par un dispositif comprenant deux barrettes (54) logées à coulissement dans des guides transversaux (40a) de la face de fond du support et entre lesquelles est monté à articulation libre un levier excentrique (55).

21. Appareil selon la revendication 1, caractérisé en ce qu'il comprend des moyens de guidage et d'entrainement des bandes pliées sous la forme de deux trains de roues dentées coaxiales (56 à 59), les roues dentées de guidage (56-57), étant établies avec un module inférieur à celui des roues dentées d'entrainement (58-59) pour autoriser le guidage sans jeu par les roues denteés (56-57) et le passage avec un jeu régulier de la bande pliée entre les roues dentées (58-59).

22. Appareil selon la revendication 21, caractérisé en ce que les roues dentées d'entrainement (58-59) présentent du côté extérieur une bordure arrondie (58a-59a) et des stries à l'intérieur des dents facilitant l'engagement de la bande au chargement.

23. Appareil selon les revendication 1 et 21 ensemble, caractérisé en ce qu'il comprend des moyens d'entrainement et de coupe de la bande pliée sous la forme de mâchoires d'appui (60) et contre-appui (61) montées de manière oscillante sur les roues dentées (58-59) pour être face à face et pincer la bande pliée au moment de la coupe de la bande par une lame dentelée (64) associée à la mâchoire d'appui (60), les faces en contact d'au moins une machoire présentant une pluralité d'aspérités augmentant l'effet d'entrainement de la bande et la mâchoire de contre-appui (61) présentant sur la partie supérieure interne une saillie (61a) de poussée de la bande et sur la partie inférieure interne un séparation médiane (61b) maintenant la bande entre deux dents de la lame de coupe.

24. Appareil selon les revendications 1, 21, et 23 ensemble, caractérisé en ce qu'il comprend des moyens d'entrainement et de coupe de la bande pliée sous la forme de trains de roues dentées (56 à 59) sur lesquelles s'articulent des mâchoires d'appui (60) avec lame de coupe (64) et de contre-appui (51), et dans lequel après la coupe, ledit train de roues dentées, lancé par un moyen à ressort excentré (65) continue sa rotation pour permettre la sortie d'une nouvelle bande puis est arrêté par butée d'une saillie (67) d'une des roues sur l'une des branches (66b) d'un levier (66) articulé élastiquement sur une face de la cassette et qui a pivoté à cet effet sous la poussée d'un doigt (61c) de la mâchoire de contre-appui sur l'autre branche (66a) perpendiculaire dudit levier ; lorsque ledit doigt échappe de la branche (66a), le levier retombe et la saillie (61a) de la mâchoire de contre-appui vient en butée contre un cliquet anti-retour (68) articulé élastiquement sur une face de cassette.

25. Appareil selon les revendications 1, 21, 23 ensemble, caractérisé en ce que la bande pliée est guidée vers la sortie de la cassette et de l'appareil par passage dans un entonnoir (69) avec en partie basse deux rouleaux fous latéraux (70) sur la cassette et un rouleau fou frontal (71) sur le porte-bobine (B).

26. Appareil selon la revendication 1, caractérisé en ce qu'il comprend des moyens (45) de renvoi et de conformation de la bande déroulée de la bobine, ces moyens (45) étant fixés sur un volet (46) articulé à la partie supérieure du support de bobine (B) avec possibilité de débattement angulaire limité dans le sens de la traction.

27. Appareil selon la revendication 1, comprenant un élément support de bobine (B) avec des moyens (49) de centrage et de positionnement à largeur réglable de la bobine, caractérisé en ce que l'un des moyens (49) présente un organe de freinage du déroulement par exemple une couronne (50) fixée de manière démontable et équipée de languettes flexibles (51) en appui et en pression contre un bras (48a) du support de la bobine, afin de freiner le déroulement de la bobine neuve jusqu'à environ la moitié de son diamètre.

28. Appareil selon l'une quelconque des revendications 4 et 13, caractérisé en ce que l'une des roues dentées ou des trains de roues dentées coopère avec un cliquet anti-retour (25) articulé élastiquement sur une paroi de l'appareil.

29. Appareil selon la revendication 3, caractérisé en ce que le support de bobine (5) est monté élastiquement sur la partie mobile et est agencé avec des organes de centrage (28) (29) interchangeables ou réglables pour recevoir au moins deux largeurs de bobines.

30. Appareil selon la revendication 3, caractérisé en ce que les saillies allongées (1c) (2c) assurant le pliage, ont des faces en contact avec le matériau d'essuyage arrondies ainsi qu'un profil longitudinal convexe pour faciliter l'introduction, le glissement et le pliage.

31. Appareil selon la revendication 1, caractérisé en ce que le support (32) de bobine est disposé sur une partie fixe (31a) de liaison avec un support vertical, la bobine étant placée perpendiculairement à ladite partie fixe : une plaque latérale (31b) de la partie fixe recevant une partie (34) des moyens de pliage et les moyens de guidage et d'entraînement (35) avec éventuellement les organes de coupe, tandis que le partie complémentaire (37) des moyens de pliage est disposée sur une plaque (36) articulée sur la plaque latérale, l'organe (33) de renvoi et de conformation de la bande étant disposé du côté intérieur de ladite plaque latérale ; un capot de fermeture (38) assure également le maintien de la bobine et de la partie articulée (36).

## Patentansprüche

1. Gerät zum automatischen Verteilen von Abwischmaterialien von flachaufgerollten Bahnen aus, das einen Träger (S) zur Aufnahme des in flachem Zustand vorgelegten, auf eine Spule aufgewickelten Abwischmaterials, sowie ein Organ (Cp zur Ablenkung und Ausgestaltung in abgeflachtem Zustand der von der besagten Spule aus in dem Innenraum des Geräts abgewickelten Materialbahn aufweist, dadurch gekennzeichnet, dass dieses Gerät die Mittel (1c) (2c) für das Akkordeon-Zusammenfalten der abgewickelten Materialbahn und die Mittel (4) bis (7) zur FPuhrung und Mitnahme der besagten akkordeon-zusammengafalteten Materialbahn nach dem Ausgang des Geräts beim Handherausziehen auf das vorspringende Ende der Materialbahn aufweist.

2. Gerät nach Anspruch 1, dadurch gekennzeichnet, dass dieses Gerät mit Mitteln (16) (19) (22) für die Zerschneidung der akkordeon-susammengefalteten und hingezogenen Materialbahn ausgestattet ist, wobei diese Mittel mit den Mitteln zur Führung und Mitnahme der besagten Materialbahn kombiniert sind oder nicht, und nach dem Herausziehen einer bestimmten Länge der Materialbahn automatisch oder nicht automatisch wirksam werden.

3. Gerät nach Anspruch 1, dadurch gekennzeichnet, dass die Mittel für das Akkordeon-Zusammenfalten der von dem Spulenträger aus abgewickelten Materialbahn aus einer Anzahl von langgestreckten Vorsprüngen (1c) (2c) bestehen, die mit regelmässigen Abständen einerseits auf einem feststehenden Teil (1) des Geräts und andererseits auf einem beweglichen Teil (2) des Geräts eingerichtet und so orientiert sind, dass sie sich an derer oberen Ende auf dem grösseren Teil der Weite der Materialbahn erstrecken, um dann an deren unteren Ende nach den Mitteln für die Führung und für die Mitnahme der genannten Bahn zu konvergieren, wobei die Vorsprünge des beweglichen Teils in die Abstände zwischen Vorsprüngen des feststehenden Teils eingreifen, wenn der genannte bewegliche Teil gegen den feststehenden Teil angelegt wird, indem die von der Spule aus abgewickelte Mateiralbahn zwischen den zweien Vorsprüngsreihen weiterläuft.

4. Gerät nach Anspruch 1, dadurch gekennzeichnet, dass die Mittel zur Führung und Mitnahme der akkordeon-zusammengefalteten Materialbahn aus am wenigstens zwei unterhald der Verfaltungsmittel frei drehbahren Zahnrädern (5) (6) bestehen, die zusammen eingreifen indem sie die besagte gefaltete Bahn dazwischen durchlaufen lassen, wobei die genannten Zahnräder durch das Herausziehen auf das unter dem Gerät hinausragende Ende der gefalteten Bahn drehbar angetrieben werden.

5. Gerät nach Anspruch 1, dadurch gekennzeichnet, dass zum Zubringen in gutem Zustand, zwischen die Mittel für Akkordeon-Zusammenfalten, der von der Spule aus flachabgewickelten Materialbahn, das Ablenkungs- und Ausgestaltungsorgan (C) unmittelbar oder in angesetzter Weise vorzugsweise auf dem beweglichen Teil oberhalb der besagten Verfaltungsmittel eingerichtet ist und sich auf dem grösseren Teil der Weite der Materialbahn erstreckt, wobei dieses Organ bogenartig zur Vororientierung der Materialbahn nach dem Konvergenzpunkt der Falten angeordnet ist.

6. Gerät nach Anspruch 5, dadurch gekennzeichnet, dass zum Vermeiden jeder Gefahr eines Zerreissens der Materialbahn während deren Abrollen, infolge des Handherausziehens auf das hinausragende Ende, das Organ (C) mit einer Fähigkeit elastischer Verformung vorgesehen ist, die sich entweder aus dem Organ selber oder aus dem Montieren desselben auf dem Gerät ergibt.

7. Gerät nach Anspruch 2, dadurch gekennzeichnet, dass die Mittel für das Akkordeon-Zuammenfalten der von dem Spulenträger aus abgewickelten Materialbahn aus einer Anzahl von langgestreckten Vorsprüngen (1c) (2c) bestehen, die mit regelmässigen Abständen , einerseits auf einem feststehenden Teil (1) des Geräts, und andererseits auf einem beweglichen Teil (2) des Geräts eingerichtet und so orientiert sind, dass sie sich an derer oberen Ende auf dem grösseren Teile der Weite der Materialbahn erstrecken, und dann an an deren unteren Ende nach den Mitteln für die Führung und für die Mitnahme der genannten Bahn zu konvergieren, wobei die Vorsprünge des beweglichen Teils in die Abständen zwischen den Vorsprüngen des feststehenden Teils eingreifen, wenn den genannte bewegliche Teil gegen den feststehenden Teil angelegt wird, indem die von der Spule aus abgewickelten Materialbahn zwischen den zweien Vorsprungsreihen weiterläuft.

8. Gerät nach Anspruch 2, dadurch gekennzeichnet, dass die Mittel zur Führung und Mitnahme der akkordeon-zusammengefalteten Materialbahn aus am wenigstens zwei unterhalb der Verfaltungsmittel frei drehbaren Zahnrädern (5) (6) bestehen, die zusammen eingreifen, indem sie die besagte gefaltete Bahn dazwischen durchlaufen lassen, wobei die genannten Zahnräder durch das Herausziehen auf das unter dem Gerät hinausragende Ende der gefalteten Bahn drehbar angetrieben werden.

9. Gerät nach Anspruch 2, dadurch gekennzeichnet, dass zum Zubringen in gutem Zustand, zwischen die Mittel für das Akkordeon-Zusammenfalten, der von der Spule aus flachabgewickelten Materialbahn, das Ablenkungs- und Ausgestaltungsorgan (C) unmittelbar oder in angestzter Weise vorzugsweise auf dem beweglichen Teil oberhalb der besagten Verfaltungsmittel eingerichtet ist, und sich auf dem grösseren Teil der Weite der Materialbahn erstreckt, wobei dieses Organ bogenartig zur Vororientirung der Materialbahn nach dem Konvergenzpunkt der Falten engeordnet ist.

10. Gerät nach Anspruch 9, dadurch gekennzeichnet, dass zum Vermeiden jeder Gefahr eines Zerreissens der Materialbahn während deren Abrollen, infolge des Handherausziehens auf das hinausragende Ende, das Organ (C) mit einer Fähigkeit elastischer Verformung vorgesehen ist, die sich entweder aus dem Organ selber oder aus dem Montieren desselben auf das Gerät ergibt.

11. Gerät nach Ansprüchen 1 und 2 zusammen, dadurch gekennzeichnet, dass die Mittel zur Zerschneidung der akkordeon-zusammengefalteten Materialbahn aus einem Komplex besteht, der zwei Backen (19) bzw. (16) zur bzw. Abstützung und Gegenabstützung auf die zwei äussersten Falten der akkordeon-zusammengefalteten Materialbahn aufweist, und dass die genannten Backen verschwenkbar mit federnder Rückführung auf zwei mit den Mitteln zur Führung und Mitnahme festgemachten Träger (13) (17) montiert sind, wobei der mit der Abstützungsbacke (19) zusammenwirkende Träger (17) für feststehende Stellung auf dessen Zahnrad vorgesehen ist, während der mit der Gegenabstützungsbacke (16) zusammenwirkende Träger (13) mit federnder Gelenkung auf dessen Zahnrad angebracht wird, und eine verzahnte Schneidklinge (22) frei gelenkig auf die Abstützungsbacke und in Verbindung mit dem Zahnrad montiert ist, um in die gefaltete Materialbahn hineinzudringen, die zwischen die Zahnräder hindurch durchläuft, wenn die zwei Backen sich zugekehrt gegeneinander befinden, damit die Wegnahme der herausgezogenen Materialbahn gesichert wird.

12. Gerät nach Ansprüchen 1 und 2 zusammen, dadurch gekennzeichnet, dass die Mittel zum Zerschneiden der akkordeon-zusammengafalteten Materialbahn aus einem Komplex bestehen, der zwei Backen (19) bzw. (16) zur bzw. Abstützung und Gegenabstützung auf die zwei äussersten Falten der akkordeon-zusammengefalteten Materialbahn aufweist; dass die Abstützungsbacke (19) unmittelbar auf ein Zahnrad (6) gelenkig montiert ist, während die Gegenabstützungsbacke (16) auf einen Träger (17) gelenkig angebracht wird, der wiederum auf das andere Zahnrad (4) gelenkig montiert wird, ,und dass eine verzahnte Schneidklinge (22) auf den mittigen Vorsprung (6b) eines freigemachten Teils (6a) des Zahnrads (6) in einer solchen Stellung befestigt wird, dass die genannte Schneidklinge innerhalb der Abstützungsbacke und ausserhalb des Schneidbereichs sowie nach vorn in bezug zu die genannte Backe zurückgeklappt wird, wenn diese Backe während ihrer Mitwirkung mit der anderen Backe in den Schneidbereich verschwenkt ist.

13. Gerät nach den Ansprüchen 2, 11 und 12 zusammen, dadurch gekennzeichnet, dass die Mittel zur Führung und Mitnahme der akkordeon-zusammengefalteten Materialbahn aus zwei Zahnradsätzen besteht, die beiderseitig einer Wandung des Geräts montiert sind ; dass der aus den die Schneidmittel tragenden Zahnrädern (4) (6) bestehende erster Satz mit Einkerbungen (4a) (6a) für das Unterbringen und die winkligen Ausschweifungen der Backen (16) (19), der Schneidklinge (22) und der Backenträger (13) (17) versehen ist, womit das Ineinandergreifen dadurch unterbrochen wird ; und dass der zweite Satz durch Zahnräder (5) (7) mit ganzer Verzahnung gebildet ist, die je in exzentrischer Weise ein Befestigungsorgan für eine Verbindungsfeder (24) aufnehmen, wobei diese Feder für das Aufspeichern der für die Zerschneidung und den Wiedereinsatz der Zahnräder nach dem Zerschneiden der herausgezogenen Materialbahn benötigte Energie vorgesehen wird, um die hinausragende Positionierung der nächsten Materialbahn zu ermöglichen.

14. Gerät nach Anspruch 4, dadurch gekennzeichnet, dass die Zähne der Zahnräder (4) (6) bedeutende Abrundungen sowie in dem Profil als auch in der Weite aufweisen.

15. Gerät nach Ansprüchen 11 und 12 zusammen, dadurch gekennzeichnet, dass die Achsen (15) (18) für das Verschwenken der Backen (16) (19) auf ihren diesbezüglichen Träger (13) (17) nach unten versetz sind, damit das richtige Aufeinanderliegen dieser Backen und das einwandfreie Festhalten der zusammengefalteten Materialbahn während der ganzen Dauer des Zerschneidenvorgangs mit entsprechender Drehbewegung der Zahnräder gesichert werden.

16. Gerät nach Anspruch 1 und nach jedem einen der Ansprüche 4 und 13, dadurch gekennzeichnet, dass zum Beladen des Geräts mit einer Spule und zum Hinausragen unter dem Gerät einer gefalteten, zum Herausziehen fertigen Materialbahn, das eine der Zahnräder vermittels einer Hilfsvorrichtung (26) (27) drehbar angetrieben wird, die von ausserhalb des Geräts zugänglich ist.

17. Gerät nach Ansprüchen 1, 11 und 12 zusammen, dadurch gekennzeichnet, dass der Komplex der Führungsmittel und der Zerschneidenmittel als auswechselbare Kassettensätze mit Zahnrädern unterschiedlicher Durchmesser ausgeführt ist, damit das Verteilen veränderlicher Stücklängen der gefalteten Bahn ermöglicht wird.

18. Gerät nach Anspruch 17, dadurch gekennzeichnet, dass die auswechselbare Kassette (E) mit geführter Verschiebung auf den Träger (A) eingreift, und stellungs-schlüssig durch jede mühelos bedienbare Vorrichtung verriegelt wird.

19. Gerät nach Anspruch 18, dadurch gekennzeichnet, dass die durch eine parallelepipedische Einfassung gebildete Einfassung (52) gebildete Kassette (E) mit geführter Verschiebung auf den Träger (A) mittels seitlicher Nuten (52c) eingreift, die auf den Trägerseiten (52b) vorgesehen sind und mit auf den Schenkeln (41 - 42) des Trägers (A) teilweise befestigten Laufschienen zusammenwirken ; und dass das Verriegeln am Laufende nach dem federnden Zurückklappen von profilierten Vorsprüngen (53a) der Laufschienen, durch Zusammenwirken des besagten Vorsprünge mit Offnungen (52f) der Nuten (52e) erfolgt, wobei das Entriegeln der Kassette durch die Wirkung des Handauseinanderspreizens auf die Enden (53b) der Laufschienen und das Eingreifen der besagten Enden in Fensteröffnungen (41a - 42a) der Schenkel des Trägers (A) bewirkt wird.

20. Gerät nach Anspruch 19, dadurch gekennzeichnet, dass das Entriegeln der Kassette durch federndes Auseinanderspreizen der Enden (3a) der Laufschienen gleichzeitig und mit einer einzigen Hand mittels einer Vorrichtung erzielt wird, die zwei in Querführungen (40a) der Bodenfläche des Trägers verschiebbar untergebrachten Stäbchen (54) aufweist, zwischen welchen ein Exzenterhebel (55) frei gelenkig montiert ist.

21. Gerät nach Anspruch 1, dadurch gekennzeichnet, dass dieses Gerät für die Führung und die Mitnahme der zusammengefalteten Materialbahnen Mittel oder Vorrichtungen aufweist, die als zwei Sätze gleichachsiger Zahnräder (56 bis 59) ausgeführt sind, wobei die Führungszahnräder (56 - 57) mit einem kleineren Modul als der Modul der Mitnahmezahnräder (58 - 59) vorgesehen sind, damit die zusammengefaltete Materialbahn ohne Spielraum zwischen die Zahnräder (56 - 57) gefuhrt wird, und mit einem regelmässigen Spielraum zwischen die Zahnräder (58 - 59) hindurch durchlaufen kann.

22. Gerät nach Anspruch 21, dadurch gekennzeichnet, dass die Mitnahmezahnräder (58 - 59) eine abgerundete Kante (58a - 59a) nach der Innenseite aufweisen, wobei das Eingreifen der Materialbahn bei der Beschickung des Geräts durch in der Innenseite der Zähne vorgesehenen Riffelungen erleichtert wird.

23. Gerät nach Ansprüchen 1 und 21 zusammen, dadurch gekennzeichnet, dass dieses Gerät mit als Abstützungsbacke (60) und Gegenabstützungsbacke (61) ausgeführten Mitteln zur Mitnahme und zum Zerschneiden der zusammengefalteten Materialbahn versehen ist ; dass diese Mittel in schwingender Weise auf die Zahnräder (58 - 59) in Gegenüberstellung zueinander montiert sind, um die zusammengefaltete Materialbahn zum Zeitpunkt des Zerschneidens desselben durch eine mit der Abstützungsbacke (60) mitwirkende verzahnte Klinge (64) festanzuklemmen ; und dass die berührenden Flächen am wenigstens einer Backe eine Anzahl von Rauhungen aufweisen, die die Antriebwirkung der Materialbahn erhöhen, wobei die Gegenabstützungsbacke (61) auf dem innenseitigen oberen Teil einen Vorsprung (61a) zum Vorschieben der Materialbahn und auf dem innenseitigen unteren Teil eine mittige Trennung (61b) zum Festhalten der Materialbahn zwischen zwei Zähnen der Schneidkling aufweist.

24. Gerät nach Ansprüchen 1, 21 und 23 zusammen, dadurch gekennzeichnet, dass dieses Gerät mit als Zahnradsätze (56 bis 59) ausgeführten Mitteln zur Mitnahme und zum Zerchneiden der zusammengefalteten Materialbahn versehen ist, auf welchen die Abstützungsbacke (60) mit Schneidklinge (64) und die Gegenabstützungsbacke (61) gelenkig montiert sind ; dass der besagte, durch ein Exzenterfedermittel (65) angestartete Zahnradsatz nach dem Zerschneidenvorgang seinen Lauf zum Hinausragen eines weiteren Teils der Materialbahn fortsetzt, und wird dann durch die Anschlagwirking eines Vorsprungs (67) des einen Zahnrads auf den einen Arm (66b) eines (66) arretiert, der auf die eine Fläche der Kassette gelenkig und federnd angebracht ist und zu diesem Zweck infolge des Zudrückens eines Fingers (61c) der Gegenabstützungsbacke auf den anderen, scheitelrechten Arm (66a) des genannten Hebels eine Verschwenkbewegung durchgeführt hat ; und dass der Hebel dem Entspringen des besagten Fingers aus dem Arm (66a) zurückfällt, wobei der Vorsprung (61a) der Gegenabstützungsbacke zum Anschlag gegen eine Rückschlagsperrklinke (68) gelangt, die auf eine Kassettenfläche gelenkig und federnd montiert ist.

25. Gerät nach Ansprüchen 1, 21, 23 zusammen, dadurch Gekennzeichnet, dass die gefaltete Materialbahn nach dem Ausgang aus der Kassette und aus dem Gerät durch Durchlaufen in einen Trichter (69) mit am unteren Teil zwei seitlichen Loslaufrollen (70) auf der Kassette und einer Losstirnlaufrolle (71) auf dem Spulenträger (B) geführt wird.

26. Gerät nach Anspruch 1, dadurch gekennzeichnet, dass dieses Gerät mit Mitteln (45) zur Ablenkung und Ausgestaltung der von der Spule aus abwickelten Materialbahn versehen ist, wobei diese Mittel, (45) auf einer Klappe (46) befestigt sind, die auf den oberen Teil des Spulenträgers (B) mit der Möglichkeit eines in Zugkraftrichtung begrenzten winkligen Ausschweifens gelenkig montiert wird.

27. Gerät nach Anspruch 1, das ein Spulenträgerelement (B) mit Mitteln (49) zum Zentrieren und zum Positionieren der Spule mit verstellbarer Breite aufweist, dadurch gekennzeichnet, dass das eine Mittel(49) mit einem Organ zum Abbremsen des Abwickelns, beispielsweise einem Kranz (50) versehen ist, der abnehmbar befestigt ist und biegsame Zungen (51) aufweist, die sich drückend gegen einen Arm (48a) des Spulenträgers abstützen, damit das Abwickeln der neuen Spule bis zu cca. der Hälfte ihres Durchmessers abgebremst wird.

28. Gerät nach einem der Ansprüche 4 und 13, dadurch gekennzeichnet, dass das eine der Zahnräder oder der eine der Zahnradsätze mit einer Rückschlagsperrklinke (25) zusammenwirkt, die gelenkig und federnd auf ein Wandung des Geräts montiert ist.

29. Gerät nach Anspruch 3, dadurch gekennzeichnet, dass der Spulenträger (5) federnd aud den beweglichen Teil montiert ist, und weist auswechselbare oder verstellbare Zentriermittel (28) (29) zur Aufnahme am wenistens zwei Spulenbreiten auf.

30. Gerät nach Anspruch 3, dadurch gekennzeichnet, dass die für Zusammenfalten vorgesehenen langgestreckten Vorsprünge (1c) (2c) abgerundete Flächen für die Berührung mit dem Abwischenmaterial sowie einen aufgewöbten Längsprofil aufweisen, damit die Einführung, das Durchgleiten und das Zusammenfalten erleichtert werden.

31. Gerät nach Anspruch 1, dadurch gekennzeichnet, dass der Spulenträger (32) auf einem feststehenden Teil (31a) zur Verbindung mit einem senkrechten Träger angebracht ist, wobei die Spule scheiterlrecht zum besagten feststehenden Teil angeordnet wird ; dass eine Seitenplatte (31b) des feststehenden Teils einen Teil (34) der Mittel zum Zusammenfalten und der Mittel zur Führung und Mitnahme (35) mit möglicherweise die Zerschneidungsorgane aufnimmt, während der ergänzende Teil (37) der Zusammenfaltenmittel auf einer auf die Seitenplatte gelenkig montierten Platte (36) montiert ist ; und dass das Organ (33) für die Ablenkung und die Ausgestaltung der Materialbahn auf der Innenseite der besagten seitlichen Platte angeordnet wird, wobei eine Verschlusshaube (38) auch das Festhalten der Spule und des gelenkigen Teils (36) sichert.

## Claims

1. Apparatus for dispensing automatically wiping materials from flat rolled up webs, including a support (S) receiving the wiping material supplied flat and rolled up on a reel, and an organ (C) for the countermotion and the flat conforming of the web which is unwound from said reel towards the inside of the apparatus, characterized in that said apparatus includes means (1c) (2c) for the accordion-pleating of the unwound web, and means (4) to (7) for guiding and driving said accordion-pleated web towards the outlet of the apparatus when the protrudinp end is pulled out manually.

2. Apparatus as claimed in Claim 1, characterized in that said apparatus is provided with means (16) (19) (22) for cutting the accordion-pleated web which is being pulled out, said means being combined or not with the guiding and driving means of said web, and operating automatically or not when a determined web length has been pulled out.

3. Apparatus as claimed in Claim 1, characterized in that the means for the accordion-pleating of the web unwound from the reel support consist of a plurality of projections (1c) (2c) which are elongated and sisposed with regular spacing on the one hand on a fixed part (1) of the apparatus, and on the other hand on a movable part (2) of the apparatus, said projections being so directed as to extend along the greater part of the width of the web of material at their upper end and to converge at their lower end towards the means for guiding and driving said web ; the projections of the movable part being engaged within the spacings between the projections of the fixed part when said movable part is applied against the fixed part, the unwound web from the reel being passed through between the two series of projections.

4. Apparatus as claimed in Claim 1, characterized in that the means for guiding and driving the accordion-pleated web consist of at least two toothed wheels (5) (6) disposed for free rotation beneath the folding means and meshing together while leaving between them the passage therethrough for said pleated or folded web, said wheels being driven rotatably by pulling out the end of the pleated web projecting out beneath the apparatus.

5. Apparatus as claimed in Claim 1, characterized in that in order to bring the flat unwound web from the reel in a correct condition between the accordion-pleating means, the counter-motion and conforming organ (C) is fitted directly or in a.n inserted manner preferably on the movable part, ahead of the said pleating means, and extends along the greater portion of the width of the web, while being disposed in an arc of a circle for pre-directing the web towards the convergence point of the pleats.

6. Apparatus as claimed in Claim 5, characterized in that in order to prevent ths risk of the unwound web being torn off under the effect of the manual pull on the protruding end, the organ (C) is established with a capacity of elastic distortion either inherent to the organ proper, or resulting from the mounting of this organ on the apparatus.

7. Apparatus as claimed in Claim 2, characterized in that the means for the accordion-pleating of the unwound web from the reel support consist of a plurality of elongated projections (1c) (2c) disposed with a regular spacing on the one hand, on a fixed part (1) of the apparatus, and on the other hand, on a movable part (2) of the apparatus, said projections being so directed as to extend, at the upper end thereof, along the greater portion of the width of the web of material, and to converge at their lower end towards the means for guiding and driving said web, the projections of the movable part being engaged within the spacings between the projections of the fixed part when said movable part is applied against the fixed part, the unwound web from the reel being passed through between the two series of projections.

8. Apparatus as claimed in Claim 2, characterized in that the means for guiding and driving the accordion-pleated web consist of at least two toothed wheels (5) (6), disposed for free rotation beneath the pleating means, and meshing together while leaving between them the passage therethrough for siad pleated or folded web, said wheels being driven rotatably by pulling out the end of the pleated web projecting out beneath the apparatus.

9. Apparatus as claimed in Claim 2, characterized in that in order to bring the flat unwound web from the rell in a correct condition between the accordion-pleating means, the counter-motion and conforming organ (C) is fitted directly or in an inserted manner preferably on the movable part, ahead of the said pleating means, and extends along the greater portion of the width of the web, while being disposed in an arc of a circle for pre-directing the web towards the convergence point of the pleats.

10. Apparatus as claimed in Claim 9, characterized in that in order to prevent the risk of the unwound web being torn off. unfer the effect of the manual pull on the protruding end, the organ (C) is established with a capacity of elastic distortion, either inherent to the organ proper, or resulting from the mounting of this organ on the apparatus.

11. Apparatus as claimed in Claims 1 and 2 together, characterized in that the means for cutting the accordion-pleated web consist of an assembly which includes two jaws (19) and respectively (16) for abutment for abutment and respectively counter-abutment on to the two terminal pleats of the accordion-pleated web, said jaws being mounted for swivelling with elastic return on supports (13) (17) which are made fast with guiding and driving means, the support (17) associated with the abutment jaw (19) being positioned fixedly on the toothed wheel thereof, while the support (13) associated with the counter-abutment jaw (16) is linked hingedly and elastically to the toothed wheel thereof, a serrated cutting blade (22) being mounted with free hinged linking on to the abutment jaw and in connection with the toothed wheel in order to penetrate the folded web being passed between the toothed wheels when the two jaws are facing each other, and to provide thereby the separation of the pulled out web.

12. Apparatus as claimed in Claims 1 and 2 together, characterized in that the means for cutting the accordion-pleated web consist of an assembly which includes two jaws respectively (19) and (16) for abutment and respectively counter-abutment on the two terminal pleats of the accordion-pleated web, the abutment jaw (19) being mounted hingedly and directly on a toothed wheel (6), while the counter-abutment jaw (16) is mounted hingedly on a support (17) which is in turn linked hingedly to the other toothed wheel (4), a serrated cutting blade (22) being secured on the central projection (6b) of a cleared portion (6a) of the toothed wheel (6) in quxh a position that this blade will be retracted within the abutment jaw outside the cutting area and in front of said jaw when the latter is pivoted during the co-operation thereof with the other jaw in the cutting area.

13. Apparatus as claimed in Claims 2, 11 and 12 together, characterized in that the means for guiding and driving the accordion-pleated web consist of two sets of toothed wheels mounted on either side of a wall of the apparatus ; the first set, consisting of the toothed wheels (4) (6) supporting the cutting means, is provided with notches (4a) (6a) for the housing and the angular deflections of the jaws (16) (19), of the blade (22) and of the jaw supports (13) (17), the meshing being interrupted thereby, the second set being comprised of toothed wheels (5) (7) with a full range of teeth, accommodating each one in an offcenter manner an attaching organ for a connection spring (24) providing the storage of the energy necessary for the cutting and for dtarting the toothed wheels after the cutting of the pulled out web portion, in order to permit psitioning in protrusion of the next web portion.

14. Apparatus as claimed in Claim 4, characterized in that the teeth of the toothed wheels (4) (6) have substantial rounded portions, as well in their contour as in their width.

15. Apparatus as claimed in Claims 11 and 12 together, characterized in that the spindles (15) (18) for the swivelling of the jaws (16) (19) on the supports (13) (17) thereof are offset downwardly in order to provide their correct overlapping and the firm clamping of the folded web for the whole duration of the cutting operation, with corresponding rotation of the toothed wheels.

16. Apparatus as claimed in Claim 1 and any one of Claims 4 and 13, characterized in that for charging the apparatus with a fresh reel and providing the protrusion beneath the apparatus of a portion of pleated web ready to be pulled out, one of the toothed wheels is driven rotatably by a subsidiary device (26) (27) which preferably can be reached from the outside of the apparatus.

17. Apparatus as claimed in Claims 1, 11 and 12 together, characterized in that for dispensing varying lengths of pleated web, the assembly including the cutting means and the guide means is made in the form of sets of interchangeable cassettes with toothed wheels of different diameters.

18. Apparatus as claimed in Claim 17, characterized in that the interchangeable cassette (E) is engaged for guided sliding on a support (A) and interlocked positionally with the aid of any means which can be easily operated.

19. Apparatus as claimed in Claim 18, characterized in that the cassette (E) formed by a parallelepipedic enclosure (52) is engaged for guided sliding on the support (A) by means of lateral grooves (52c) provided on the sides (52b) of said cassette , and co-operating with slideways (53) fixed partly onto the wings (41 - 42) of the support A, the interlocking taking place on completion of a stroke after the elastic collapsing of contoured projections (53a) of the slideways, by co-operation of said projections with openings (52f) of the grooves (52e), the unlocking of the cassette being performed by a manual spacing action on the ends (53b) of the slideways and by the engagement of said ends within windows (41a - 42a) of the wings of the support (A).

20. Apparatus as claimed in Claim 19, characterized in that the unlocking of the cassette by elastic spacing of the ends (53a) of the slideways is obtained simultaneously and with one hand only by means of a device including two small bars (54) housed for sliding motion within transverse guides (40a) of the bottom face of the support, an excenter lever (55) being mounted with free hinged linking between said small bars.

21. Apparatus as claimed in Claim 1, characterized in that said apparatus includes means for guiding and driving the folded webs, and that said means are in the form of two sets of coaxial toothed wheels (56 to 59) , the guiding toothed wheels (56 - 57) being establisshed with a lower module than the driving toothed wheels (58 - 59) in order to permit the guiding without backlash by the toothed wheels (56 - 57) and the passage with a regular backlash of the web folded or pleated between the toothed wheels (58 - 59).

22. Apparatus as claimed in Claim 21, characterized in that the driving toothed wheels (58 - 59) are provided on the external side with a rounded edging (58a - 59a), while corrugations inside the teeth facilitate the engagement of the web when charging the apparatus.

23. Apparatus as claimed in Claims 1 and 21 together, characterized in that said apparatus includes for driving and cutting the pleated web, the means in the form of abutment jaw (60) and counter-abutment jaw (61), mounted in an oscillating manner on the toothed wheels (58 - 59) in order to be facing each other and to clamp the folded web at the time of the cutting of said web by means of a serrated blade (64) associated with the abutment jaw (60), the faces in contact of at least one jaw being provided with a plurality of asperities increasing the driving action on the web, and the counter-abutment jaw (61) being provided on the upper inside portion thereof with a projection (61a) for urging the web, and on the lower inside portion thereof with a means for median separation holding the web between two teeth of the cutting blade.

24. Apparatus as claimed in Claims 1, 21 and 23 together, characterized in that said apparatus includes for driving and cutting the pleated web, the means in the form of sets of toothed wheels (56 to 59) on which the abutment jaw (60) with cutting blade (64) and the counter-abutment jaw (61) are linked hingedly, and wherein, after the cutting operation, said set of toothed wheels, started by an excenter spring means (65), is further rotated to permit the emergence of a fresh web portion, and is then stopped by the abutment of a projection (67) of one of the wheels onto one of the arms (66b) of a lever (66) linked hingedly and elastically on a face of the cassette, and which has been pivoted for this purpose under the urging action of a finger (61c) of the counter-abutment jaw on the other arm at right angles (66a) of said lever, the lever falling back when said finger is released from the arm (66a) and the projection (61a) of the counter-abutment jaw coming in abutment against a non-return pawl (68) linked hingedly and elastically on a face of the cassette.

25. Apparatus as claimed in Claims 1, 21, 23 together, characterised in that the pleated web is guided towards the outlet of the cassette and of the apparatus by passing through a funnel (69) with in the lower part two lateral loose rollers (70) on the cassette and a loose front roller (71) on the reel-holder (B).

26. Apparatus as claimed in Claim 1, characterized in that said apparatus includes means (45) for the counter-motion and the conforming of the web unrolled from the reel, these means (45) being fixed on a flap (46) counted hingedly at the upper part of the reel support (B) with possibility of limited angular deflection in the direction of the pull.

27. Apparatus as claimed in Claim 1, including a reel supporting element (B) with means (49) for centering and positioning the reel on an adjustable width, characterized in that one of the means (49) is provided with an organ for braking the unwinding, for example with a crown wheel (50) fixed detachably and equipped with flexible tongues (51) abutting and pressing against an arm (48a) of the reel support, in order to brake the unwinding of the new reel up to approximately the half of the diameter thereof.

28. Apparatus as claimed in any one of Claims 4 and 13, characterized in that one of the toothed wheels or sets ot toothed wheels co-operates or co-operate with a non-return pawl (25) linked hingedly and elastically on a wall of the apparatus.

29. Apparatus as claimed in Claim 3, characterized in that the reel support (5) is mounted elastically on the movable part and is provided with interchangeable or adjustable centering organs (28) (29) for accommodating at least two reel widths.

30. Apparatus as claimed in Claim 3, characterized in that the elongated projections (1c) (2c) for carrying out the pleating operation have contact faces with the wiping material wich are rounded, as well as a convex elongated contour to facilitate the introduction, the sliding and the folding.

31. Apparatus as claimed in Claim 1,
characterized in that
the reel support (32) is disposed on a fixed part (31a) for connection with a lateral support, the reel baing placed at right angles to said fixed part, a side plate (31b) of the fixed part accommodating a part (34) of the pleating means, and the guiding and driving means (35) with possibly the cutting organs, while the complementary part (37) of the folding means is disposed on a plate (36) mounted hingedly on the side plate, the organ (33) for the counter-motion and the conforming of the web being disposed on the internal side of said side plate, and a closing bonnet (38) providing also the holding of the reel and of the hinged part (36).
